# EUROPÄISCHE PATENTSCHRIFT

(11) **EP 1 077 874 B1**
(45) Veröffentlichungstag und Bekanntmachung des Hinweises auf die Patenterteilung: **26.06.2002**
(21) Anmeldenummer: 99910108.2
(22) Anmeldetag: 06.02.1999
(51) Int. Cl.: B65B 9/20, B65B 61/18, B31B 19/90

(54) **VORRICHTUNG ZUM HERSTELLEN VON WIEDERVERSCHLIESSBAREN SCHLAUCHBEUTELPACKUNGEN**
DEVICE FOR PRODUCING RE-SEALABLE TUBULAR PACKAGING BAGS
DISPOSITIF DE FABRICATION DE SACHETS EN TUYAU POUVANT ETRE REFERMES

(30) Priorität: 15.05.1998 DE 29808817 U
(43) Veröffentlichungstag der Anmeldung: 28.02.2001
(73) Patentinhaber: ROBERT BOSCH GMBH, 70442 Stuttgart (DE)
(72) Erfinder: HEIJNEN, Antwan, NL-5712 GW Someren (NL); SLENDERS, Peter, NL-6026 EC Maarheeze (NL); SMEETS, Mark, NL-AD Weert (NL)
(86) Internationale Anmeldenummer: DE9900313
(87) Internationale Veröffentlichungsnummer: WO9959872

(56) Entgegenhaltungen:
- EP-A- 0 410 126
- US-A- 4 655 862

## Beschreibung

### Stand der Technik

Die Erfindung betrifft eine Vorrichtung zum Herstellen von wiederverschließbaren Schlauchbeutelpackungen nach dem Oberbegriff des Anspruchs 1, wie sie beispielsweise aus der EP 0 410 126 A1 bekanntgeworden ist. Bei der taktweise arbeitenden bekannten Vorrichtung wird während der Stillstandsphase des Folienvorschubs ein Verschlußbandabschnitt auf die ebene Folienbahnoberseite angeheftet. Anschließend wird aus der ebenen Folienbahn ein Schlauch geformt. Bei der Bildung der Quernähte der aus dem Schlauch gebildeten Schlauchbeutelpackungen wird gleichzeitig der Verschlußbandabschnitt vollflächig mit der Innenseite des Schlauches gesiegelt. Dadurch, daß der Verschlußbandabschnitt während der Stillstandsphase des Folienvorschubs zugeführt und angebracht werden muß, ist die Leistung der bekannten Vorrichtung beschränkt, da die Taktzeit von der erforderlichen Zeit für das Anbringen des Verschlußbandsabschnitts abhängt. Ferner ist eine kontinuierliche Arbeitsweise mit der bekannten Vorrichtung nicht möglich.

### Vorteile der Erfindung

Die erfindungsgemäße Vorrichtung zum Herstellen von wiederverschließbaren Schlauchbeutelpackungen mit den Merkmalen des Anspruchs 1 hat demgegenüber den Vorteil, daß sie eine besonders hohe Leistung ermöglicht.

Weitere Vorteile und vorteilhafte Weiterbildungen der erfindungsgemäßen Vorrichtung zum Herstellen von wiederverschließbaren Schlauchbeutelpackungen ergeben sich aus den Unteransprüchen und der Beschreibung.

Eine weitere Leistungssteigerung der Vorrichtung ist möglich, wenn die Vorrichtung kontinuierlich betrieben wird.

Eine synchrone Bewegung der Quernahtsiegeleinrichtung und der Einrichtung zum Anbringen und Befestigen des Verschlußbandes läßt sich erzielen, wenn die beiden Einrichtungen miteinander gekoppelt werden.

### Zeichnung

Ein Ausführungsbeispiel der Erfindung ist in der Zeichnung dargestellt und in der nachfolgenden Beschreibung näher erläutert. Es zeigen:
Figur 1 einen wiederverschließbaren Beutel in einer Vorderansicht,
Figur 2 einen Schnitt entlang der Linie II-II der Figur 1,
Figur 3 eine Vorrichtung zum Herstellen von wiederverschließbaren Schlauchbeutelpackungen in einer schematischen Seitenansicht und
Figur 4 eine Einrichtung zum Zuführen und Befestigen eines Verschlußbandabschnittes auf einer ebenen Folienbahn in einer perspektivischen Ansicht.

### Beschreibung des Ausführungsbeispiels

Die in den Figuren 1 und 2 dargestellte, an sich bekannte Schlauchbeutelpackung 1 weist eine obere Quernaht 2, eine untere Quernaht 3 sowie eine mittig in einer Seitenfläche verlaufende Längsnaht 4 auf. Etwas unterhalb der oberen Quernaht 2 ist ein Abschnitt 5 eines wiederverschließbaren Bandes 6 angeordnet. Das Band 6 hat zwei formschlüssig miteinander zusammenwirkende Teile 7, 8, wovon das eine Teil 7 an zwei Bereichen 11, 12 mit der einen Innenseite 13, und das andere Teil 8 mit einem Bereich 14 mit der gegenüberliegenden Innenseite 15 der Schlauchbeutelpackung 1 durch Siegelung verbunden ist. Um ein einfaches Öffnen der Schlauchbeutelpackung 1 an seiner oberen Quernaht 2 zu ermöglichen, ist die obere Quernaht 2 bevorzugt als sogenannte Peelnaht ausgebildet. Alternativ dazu wäre es jedoch auch denkbar, zwischen der oberen Quernaht 2 und dem Band 6 einen Schwächungsbereich auszubilden, so daß der entsprechende obere Abschnitt der Schlauchbeutelpackung 1 leicht auf- bzw. abreißbar ist.

Das Herstellen einer derartigen Schlauchbeutelpackung 1 erfolgt auf einer in den Figuren 3 und 4 schematisch dargestellten, kontinuierlich arbeitenden vertikalen Schlauchbeutelmaschine 17. Die Schlauchbeutelmaschine 17 hat zum Formen der Schlauchbeutelpackungen 1 aus einer Packstoffbahn 18 eine Formschulter 19, die in üblicher Weise mit einem Formrohr 20 verbunden ist. Unterhalb der Formschulter 19 ist am Formrohr 20 eine Längsnahtsiegeleinrichtung 21 zum Bilden der Längsnaht 4 angeordnet. Unterhalb des Formrohrs 20 befindet sich weiterhin ein auf- und abbewegliches Quernahtbackengehäuse 22 mit zwei gegeneinander fahrbaren Quernahtsiegelbacken 23, 24. Die Quernahtsiegelbacken 23, 24 dienen zum Bilden der Quernähte 2, 3, wobei gleichzeitig die Bereiche 11, 14 des Bandes 6 gegen die Innenseite 13, 15 der Schlauchbeutelpackungen 1 vollflächig gesiegelt werden.

Zum Zuführen der Packstoffbahn 18 von einer nicht dargestellten Vorratsrolle dienen neben den in Anlagekontakt mit dem Formrohr 20 befindlichen Vorzugsbändern 25 kontinuierlich angetriebene Vorzugsrollen 26, 27 sowie Umlenkrollen 28. Zusätzlich ist eine horizontal bewegliche Zuführrolle 29 im Einlaufbereich zur Formschulter 19 vorgesehen, die eine Formatanpassung bezüglich verschiedener Längen der Schlauchbeutelpackungen 1 ermöglicht. Zum Zuführen und Befestigen des Bandes 6 bzw. der Abschnitce 5 auf der Packstoffbahn 18 weist die Schlauchbeutelmaschine 17 eine spezielle Einrichtung 30 auf.

Die im Bereich einer horizontalen Zuführstrecke des Packstoffbandes 18 angeordnete Einrichtung 30 weist ein von einem Schrittmotor 31 angetriebenes, ortsfestes Walzrollenpaar 32, 33 auf. Das seitlich und oberhalb des Packstoffbandes 18 angeordnete Walzrollenpaar 32, 33 zieht taktweise entsprechend der Breite der Beutel 1 jeweils einen entsprechenden Abschnitt 5 des Bandes 6 von einer Vorratsrolle 35 ab. Das von dem Walzrollenpaar 32, 33 abgezogene Band 6 wird von einer Führungscassette 36 unmittelbar oberhalb der Packstoffbahn 18 geleitet und ausgerichtet, wobei die Längsrichtung des Bandes 6 senkrecht zur Packstoffbahn 18 und deren Vorschubrichtung 37 verläuft.

Die Führungscassette 36 besteht aus zwei Elementen 38, 39, zwischen denen eine Trenneinrichtung 40 zum Abschneiden des Abschnitts 5 vom Band 6 angeordnet ist. Der Abschnitt 5 ist derart über der Packstoffbahn 18 plaziert, daß beidseitig des Abschnitts 5 jeweils ein Packstoffbahnbereich 41 mit einer Breite von etwas länger als L/4 (abhängig von der Beutelform) verbleibt. Wesentlich ist auch, daß das Element 39 derart ausgebildet ist, daß der Bereich 12 des Teiles 7 das Element 39 auf der der Formschulter 19 zugewandten Seite seitlich überragt.

Auf der der Formschulter 19 zugewandten Seite der Führungscassette 36 befindet sich eine Befestigungseinrichtung 43 für den Abschnitt 5. Die horizontal hin- und herbewegliche Befestigungseinrichtung 43 weist eine schlittenartige Konstruktion mit je einem unterhalb und oberhalb der Packstoffbahn 18 angeordneten, auf- und abbeweglichen Siegelbacken 44, 45 auf. In der der Führungscassette 36 zugewandten horizontalen Endlage sind die beiden Siegelbacken 44, 45 in Deckung mit dem Bereich 12 des Abschnitts 5 angeordnet. Die andere horizontale Endlage wird beim Abschluß des Ansiegelns des Bereiches 12 auf der Packstoffbahn 18 eingenommen.

Um eine synchrone horizontale Bewegung der beiden Siegelbacken 44, 45 mit der kontinuierlichen Vorschubbewegung der Packstoffbahn 18 zu bewirken, ist die Befestigungseinrichtung 43 mit dem Quernahtbackengehäuse 22 gekoppelt. Die Kopplung erfolgt beispielsweise mittels eines Zahnriemens 46, der über eine Umlenkrolle 47 geführt ist. Der Zahnriemen 46 bewirkt, daß die Siegelbacken 44, 45 bei einer Abwärtsbewegung der Quernahtsiegelbacken 23, 24, welche mit der Vorschubgeschwindigkeit des aus der Packstoffbahn 18 geformten Schlauches erfolgt, mit der selben Geschwindigkeit und synchron von der der Führungscassette 36 zugewandten Endlage in ihre andere Endlage gebracht werden. Da der Zahnriemen 46 nur Zugkräfte übermittelt, ist das dem Zahnriemen 46 gegenüberliegende Ende der Befestigungseinrichtung 43 mit einer Zugfeder 48 verbunden, die die Befestigungseinrichtung 43 und somit auch die Siegelbacken 44, 45 in die der Führungscassette 36 zugeordnete Endlage zurückführen können.

Die oben beschriebene Schlauchbeutelmaschine 17 arbeitet wie folgt: Die von den Vorzugsrollen 26, 27 kontinuierlich abgezogene Packstoffbahn 18 gelangt über die Umlenkrollen 28 und die Zuführrolle 29 zur Formschulter 19. Die Formschulter 19 legt die beiden randseitigen Packstoffbahnbereiche 41 unter Bildung eines Schlauches gegeneinander, wobei die sich Packstoffbahnbereiche 41 im Bereich der Längsnaht 4 überlappen. Der überlappende Bereich wird auf dem weiteren Förderweg der Packstoffbahn 18 zur Längsnaht 4 gesiegelt. Unterhalb des Formrohres 20 werden die Quernahtsiegelbacken 23, 24 gegeneinander verfahren, wenn sich das Quernahtbackengehäuse 22 nach unten bewegt. Dann wird das Quernahtbackengehäuse 22 mit der Fördergeschwindigkeit des Schlauches in seine untere Endposition verfahren, wobei die Bildung einer oberen Quernaht 2 bei einer ersten Schlauchbeutelpackung 1, einer unteren Quernaht 3 bei einer zweiten Schlauchbeutelpackung 1 sowie das Ansiegeln der Bereiche 11, 14 des Abschnitts 5 gegen die Innenseiten 13, 15 erfolgt. Während der nach unten gerichteten Quernahtbackengehäusebewegung wird gleichzeitig das Füllgut auf an sich bekannte Weise durch ein nicht dargestelltes Füllrohr in die oben noch unverschlossene Schlauchbeutelpackung 1 eingefüllt. Sobald die beiden Quernähte 3, 4 gesiegelt sind, wird mittels einer ebenfalls nicht dargestellten Trenneinrichtung eine befüllte Schlauchbeutelpackung 1 vom Schlauch abgetrennt. Anschließend werden die Quernahtsiegelbacken 23, 24 wieder geöffnet und das Quernahtbackengehäuse 22 in seine obere Endlage zurückgebracht.

Die Applikation der Abschnitte 5 des Bandes 6 auf die Packstoffbahn 18 erfolgt in zwei Schritten: Während der oben angesprochenen Ab- und Aufwärtsbewegung des Quernahtbackengehäuses 22 wird von dem Schrittmotor 31 jeweils ein Abschnitt 5 der Länge L in das Element 39 der Führungscassette 36 eingeschoben, das von der Trenneinrichtung 40 vom Band 6 abgetrennt wird. Wesentlich ist, daß der Abschnitt 5 vom Band 6 abgetrennt ist, wenn sich die Befestigungseinrichtung 43 in ihrer der Führungscassette 36 zugewandten Endlage befindet. Nunmehr werden die beiden Siegelbacken 44, 45 gegen die Folienbahn 18 verfahren, so daß der Bereich 7 des Abschnitts 5 in Anlagekontakt mit der Siegelbacke 44 und der Oberseite der Folienbahn 18 gelangt. Dies erfolgt unmittelbar in dem Augenblick, wenn sich das Quernahtbackengehäuse 22 den oberen Umkehrpunkt passiert hat. Bei der anschließenden Abwärtsbewegung des Quernahtbackengehäuses 22 wird die Befestigungseinrichtung 43 mittels des Zahnriemens 46 in der Vorschubrichtung 37 bewegt, wobei die gegeneinander gefahrenen Siegelbacken 44, 45 den Abschnitt 5 aus dem Element 39 der Führungscassette 36 herausziehen. Während dieser Bewegung der Befestigungseinrichtung 43 wird der Bereich 7 des Abschnitts 5 unter Einwirkung von Wärme und Druck gegen die Packstoffbahnoberseite gesiegelt. Der Siegelvorgang ist vor dem Erreichen des unteren Umkehrpunkts des Quernahtbackengehäuses 22 beendet, worauf die beiden Siegelbacken 44, 45 wieder geöffnet werden. Bei der anschließenden Aufwärtsbewegung des Quernahtbackengehäuses 22 wird die Befestigungseinrichtung 43 von der Zugfeder 48 wieder in die der Führungscassette 36 zugewandte Endlage zurückgebracht, worauf sich die Vorgänge wie oben beschrieben wiederholen.

## Patentansprüche

1. Vorrichtung (17) zum Herstellen von wiederverschließbaren Schlauchbeutelpackungen (1) mit einer Einrichtung (30) zum Zuführen und Befestigen eines Abschnitts (5) eines Verschlußbandes (6) auf einer Folienbahn (18), wobei die Zuführrichtung des Verschlußbandes (6) und die Vorschubrichtung (37) der Folienbahn (18) senkrecht zueinander verlaufen, mit einer Formeinrichtung (19) zum Bilden eines Schlauches aus der Folienbahn (18) derart, daß die beidseitig des Verschlußbandes (6) angeordneten Bereiche (41) der Folienbahn (18) unter Bildung einer Längsnaht (4) gegeneinander gelegt werden, und mit einer Quernahtsiegeleinrichtung (22) zum Bilden einer Bodenquernaht (3) und einer Kopfquernaht (2) oberhalb des Verschlußbandes (6), **dadurch gekennzeichnet, daß** die Einrichtung (30) zum Zuführen und Befestigen des Verschlußbandes (6) eine Befestigungseinrichtung (43) für das Verschlußband (6) aufweist, die parallel zur Vorschubrichtung (37) der Folienbahn (18) beweglich ausgebildet ist.

2. Vorrichtung nach Anspruch 1, **dadurch gekennzeichnet, daß** eine Folienvorzugseinrichtung (26, 27) vorgesehen ist, die die Folienbahn (18) kontinuierlich fördert.

3. Vorrichtung nach Anspruch 1 oder 2, **dadurch gekennzeichnet, daß** die Quernahtsiegeleinrichtung (22) in Vorschubrichtung des aus der Folienbahn (18) gebildeten Schlauches hin- und herbeweglich ist und daß eine Verbindung (46) zwischen der Quernahtsiegeleinrichtung (22) und der Befestigungseinrichtung (43) vorgesehen ist, die die Bewegung der Quernahtsiegeleinrichtung (22) auf die Befestigungseinrichtung (43) überträgt.

4. Vorrichtung nach Anspruch 3, **dadurch gekennzeichnet, daß** Federmittel (48) vorgesehen sind, die mit der Verbindung (46) zusammenwirken, und die die Befestigungseinrichtung (43) in eine ursprüngliche Lage zurückführen.

5. Vorrichtung nach einem der Ansprüche 1 bis 4, **dadurch gekennzeichnet, daß** zwischen der Befestigungseinrichtung (43) und der Quernahtsiegeleinrichtung (22) eine horizontal bewegliche Zuführrolle (29) zum Anpassen an verschiedene Schlauchbeutelpackungslängen angeordnet ist.

6. Vorrichtung nach einem der Ansprüche 1 bis 5, **dadurch gekennzeichnet, daß** die Vorrichtung eine vertikale Schlauchbeutelmaschine (17) ist.

## Claims

1. Apparatus. (17) for producing recloseable tubular bag packs (1) having a device (30) for feeding and fastening a section (5) of a closure band (6) on a sheet-material web (18), the feed direction of the closure band (6) and the advancement direction (37) of the sheet-material web (18) running perpendicularly to one another, having a forming device (19) for forming a flexible tube from the sheet-material web (18) such that the regions (41) of the sheet-material web (18), said regions being arranged in both sides of the closure band (6), are positioned against one another, a longitudinal seam (4) being formed in the process, and having a transverse-seam-sealing device (22) for forming a bottom transverse seam (3) and a top transverse seam (2) above the closure band (6), **characterized in that** the device (30) for feeding and fastening the closure band (6) has a fastening device (43) for the closure band (6), said fastening device being designed such that it can be moved parallel to the advancement direction (37) of the sheet-material web (18).

2. Apparatus according to Claim 1, **characterized in that** a sheet-material-advancement device (26, 27) is provided, and this conveys the sheet-material web (18) continuously.

3. Apparatus according to Claim 1 or 2, **characterized in that** the transverse-seam-sealing device (22) can be moved back and forth in the advancement direction of the flexible tube formed from the sheet-material web (18), and **in that** a connection (46) is provided between the transverse-seam-sealing device (22) and the fastening device (43) and transmits the movement of the transverse-seam-sealing device (22) to the fastening device (43).

4. Apparatus according to Claim 3, **characterized in that** spring means (48) are provided,the spring means interacting with the connection (46) and restoring the fastening device (43) into an original position.

5. Apparatus according to one of Claims 1 to 4, **characterized in that** arranged between the fastening device (43) and the transverse-seam-sealing device (22) is a horizontally movable feed roller (29) for adaptation to different lengths of tubular bag pack.

6. Apparatus according to one of Claims 1 to 5, **characterized in that** the apparatus is a vertical tubular bag machine (17).

## Revendications

1. Dispositif (17) pour fabriquer des emballages tubulaires (1) refermables comprenant
une installation (30) pour fournir et fixer un segment (5) d'un ruban de fermeture (6) sur un ruban en forme de film (18), la direction d'alimentation de la bande de fermeture (6) et la direction d'avancée (39) de la bande (18) sont perpendiculaires l'une à l'autre,
une installation de formage (19) pour former un tube à partir de la bande en forme de film (18) de façon que les zones (41) de la bande (18), de part et d'autre de la bande de fermeture (6), soient appliquées l'une contre l'autre en formant une soudure longitudinale (4) et
une installation de scellement transversal (22) pour former une soudure transversale inférieure (3) et une soudure transversale supérieure (2) au-dessus de la bande de fermeture (6),
**caractérisé en ce que**
l'installation (30) pour fournir et fixer la bande de fermeture (6) comporte une installation de fixation (43) pour la bande de fermeture (6), qui est mobile parallèlement à la direction d'avancement (37) de la bande en forme de film (18).

2. Dispositif selon la revendication 1,
**caractérisé par**
une installation de traction de film (26, 27) qui débite en continu la bande en forme de film (18).

3. Dispositif selon la revendication 1 ou 2,
**caractérisé en ce que**
l'installation de scellement transversal (22) est mobile en va et vient dans la direction d'avancement du tube formé à partir de la bande de film (18) et
une liaison (46) entre l'installation de scellement transversal (22) et l'installation de fixation (43) transmet le mouvement de l'installation de scellement transversal (22) à l'installation de fixation (43).

4. Dispositif selon la revendication 3,
**caractérisé par**
des moyens à ressort (48) qui coopèrent avec la liaison (46) et rappellent l'installation de fixation (43) dans une position d'origine.

5. Dispositif selon l'une quelconque des revendications 1 à 4,
**caractérisé par**
un rouleau d'alimentation (29) mobile horizontalement entre l'installation de fixation (43) et l'installation de scellement transversal (22) pour s'adapter aux différentes longueurs de sachets tubulaires.

6. Dispositif selon l'une quelconque des revendications 1 à 5,
**caractérisé en ce que**
le dispositif est une machine verticale à sachets tubulaires (17).
